# EUROPÄISCHE PATENTSCHRIFT

(11) **EP 2 119 817 B1**
(45) Veröffentlichungstag und Bekanntmachung des Hinweises auf die Patenterteilung: **02.01.2019**
(21) Anmeldenummer: 09160196.3
(22) Anmeldetag: 14.05.2009
(51) Int. Cl.: D01G 15/40, D01G 23/02, D01G 23/08

(54) **Speiseschacht**
Feeding chute
Conduit d'alimentation

(30) Priorität: 15.05.2008 DE 102008023692
(43) Veröffentlichungstag der Anmeldung: 18.11.2009
(73) Patentinhaber: Hergeth, Hubert A., 6300 Zug (CH)
(72) Erfinder: Hergeth, Hubert A., 6300 Zug (CH)
(74) Vertreter: Cohausz & Florack

(56) Entgegenhaltungen:
- DE-A1- 2 629 901
- DE-A1- 4 131 758
- DE-B- 1 234 598
- FR-A1- 2 121 890
- JP-B1- S4 813 173
- JP-U- S49 108 910
- SU-A1- 1 265 223
- US-A- 3 145 426
- US-A- 3 865 439

## Beschreibung

Seit über 40 Jahren sind in der Textilindustrie Speiseschächte für Karden oder Krempel bekannt. Diese Maschinen liefern eine Fasermatte zur Speisung von Krempeln oder Karden.

Ein bekanntes Verfahren der Firma Rieter AG bestand aus einfachen Schächten, die 90 ° zur Achsrichtung der Abzugswalzen der Schächte mit einer Faser-Luft-Mischung angeblasen wurden. Die Fasern, die nicht in einen der Schächte aufgenommen werden konnten, wurden als Überschuss in einen Auffangturm geblasen und dann über ein Einzugswalzenpaar wieder dem Kreislauf zu den Schächten zugeführt. Die Speiseschächte hatten keine Luftsiebe.

Durchgesetzt hat sich ein Verfahren z. B. nach Trützschler und Hergeth, bei dem der Schacht in 2 Teile aufgeteilt wird, und die Fasern in einen Oberschacht aus einer gemeinsamen Versorgungsleitung für mehrere Schächte abgelagert werden und mittels Zuführwalze und Öffnungswalze einem Unterschacht zugeführt werden. Im Oberschacht befinden sich Luftsiebe. Die Oberschächte werden in Achsrichtung angeblasen.

Zur damaligen Zeit waren die Sensortechnik und die Regelungstechnik und die Möglichkeiten der Geschwindigkeitsregelung und Stellungsbeeinflussung deutlich geringer als heute.

Bei Krempeln wird meist nur ein Schacht von einer Speisemaschine mit Fasern bestückt. Hier wird bei breiten Maschinen die Problematik des ausschließlich verwendeten 2-Schacht-Systems deutlich. Sind die Siebe des oberen Schachts mit Fasern angefüllt, sinkt die Luftgeschwindigkeit und die Fasern werden nicht mehr in das der Einspeiseöffnung entgegengesetzte Ende des Schachts geblasen. Diese Problematik ist bei breiten Maschinen z. B. über 3,5 m deutlich.

Wird zu stark eingeblasen, lagert sich Material an der Eintrittsstelle in den Schacht weniger ab. Wird mit zu geringer Geschwindigkeit geblasen, haben die Fasern Probleme, das entgegengesetzte Ende des Schachtes zu erreichen. Bei Mischungen verschiedener Fasern lagern sich Fasern mit hoher Dichte beim Eintritt und Fasern mit geringer Dichte am gegenüberliegenden Ende ab.

Im Weiteren ist aus der DE 41 31 758 A1 ein pneumatisches Speisen von mehreren Speiseschächten über eine geschlossene Ringleitung bekannt, wobei über eine schaltbare Umlenkeinrichtung eine Einspeisung von Fasern in entgegengesetzte Strömungsrichtungen erfolgen kann. Dabei wird nachteilig ein Teil der Ringleitung von der Umlenkeinrichtung verschlossen, so dass sich ein Totraum bildet, in dem sich zuvor nicht eingespeiste Fasern ablagern. Erst durch Umschalten der Umlenkeinrichtung in die entgegengesetzte Strömungsrichtung werden diese Fasern erneut zu den Speiseschächten gefördert und eine gleichmäßige Einspeisung erzielt.

Aus der US 3.865.439 ist eine Vorrichtung zur Einspeisung von Fasern in einen Speiseschacht bekannt, bei der Ventilatoren und mechanische Ablenkeinrichtungen vorgesehen sind, die eine gleichmäßige Verteilung von Fasern über die Breite des Speiseschachtes ermöglichen.

Aus der DE 26 29 901 ist es bekannt, zur Einspeisung von Fasern in einen Speiseschacht ein Verzweigungsteil zwischen der Transportleitung und dem Speiseschacht einzusetzen. Dabei sind in dem Verzweigungsteil Öffnungen und eine Ringleitung vorgesehen, die infolge des vorbeiströmenden Faser- und Transportluftstroms Druckstöße erzeugen, so dass eine gezielte Ablenkung des Faserstroms erfolgt und eine gleichmäßige Einspeisung in den Speiseschacht ermöglicht wird.

Neben dem voranstehend erläuterten Stand der Technik ist aus der FR-A-2 121 890 eine pneumatische Faserzuführung bekannt, die Fasern an eine Reihe von Faserverarbeitungsmaschinen liefert. Die Fasern werden von einer genadelten Zuführwalze in einen Luftstrom gesaugt, der in einem Versorgungskanal strömt, welcher mit den oberen Enden von vertikalen Zuführungskanälen einer Anzahl von Bearbeitungsmaschinen verbunden ist. Dabei sind Ablenkplatten in dem Zuführungskanal benachbart zu den oberen Enden der Zuführungskanäle angeordnet, um die Fasern in die Zufuhrkanäle abzulenken. Die Zuführkanäle werden in Querrichtung oszilliert, um eine gleichmäßig dichte Verteilung von Fasern in den Zuführkanälen zu gewährleisten. Der Luftstrom wird, nachdem er alle Zuführkanäle passiert hat, zu dem Gebläse zurückgeführt. Dort werden die restlichen Fasern aus dem Luftstrom entfernt, der dann wieder zu der Zuführwalze zurückgeführt wird.

Darüber hinaus ist aus der DE 12 34 598 B eine Fördervorrichtung zum Heranführen von Fasergut zu einer Anzahl von Karden bekannt, die zu Gruppen oder Reihen zusammengefasst sind. Die Fasern werden über einen Zuführkanal und ein Gebläse auf ein Förderband gegeben, das sich von einer Eintrittsöffnung bis zu einer Austrittsöffnung erstreckt. Als Dosiereinrichtungen dienende Flügel schieben bei Bedarf einen Teil der auf dem Förderband liegenden Fasern in jeweils einen Schacht, von denen drei Schächte jeweils paarweise nebeneinander angeordnet sind.

Aus der US-A 3,145,426 ist ebenfalls ein Speiseschacht bekannt, bei dem eine Zuführeinrichtung vorgesehen ist, die Fasern in einen Zuführkanal speist, der an der Eintrittsöffnung des Speiseschachtes in diesem mündet.

Aus der JP S48 13173 B ist zudem eine Einrichtung zum Speisen von Speiseschächten einer Vliesbildungsmaschine bekannt, bei der ein Fasern transportierender Luftstrom entlang der Eingänge der Schächte und anschließend durch eine Filtereinrichtung geführt wird, so dass Fasern, die noch im Luftstrom vorhanden sind, wenn er die Schächte passiert hat, ausgefiltert werden.

In vergleichbarer Weise wird ein an einer Faserzuführung mit Fasern beladener Luftstrom beim aus der SU 1265223 A1 bekannten Stand der Technik zunächst entlang von Speiseschächten, auf die Fasern verteilt werden, und dann in einer Rückführleitung zurück zur Faserzuführung geführt, wo er erneut mit Fasern beladen wird.

Aufgabe der Erfindung ist, eine gleichmäßige Faserablagerung in einem Speiseschacht über die Breite zu schaffen.

Die Lösung dieser Aufgabe ist in Anspruch 1 angegeben.

Gemäß der Erfindung werden mehr Fasern in den Schacht seitlich gespeist, als aus dem Schacht abgezogen werden. Die überzähligen Fasern verlassen an der der Einspeiseöffnung gegenüber liegenden Seite den Schacht durch eine Austrittsöffnung wieder. Die Menge der zurückgeführten Fasern kann durch Abdunklung von Lichtschranken im Rückführkanal gemessen werden. Diese Messung wird bei der Bestimmung der Faserzuspeisung berücksichtigt, um eine Überfüllung des Kreislaufs mit Fasern zu verhindern.

Das Schema Abbildung 1 verdeutlicht die Erfindung.

Fasern aus einer Zuführeinrichtung 1 werden durch Dosierwalzen 2, die die zu speisende Fasermenge durch die variable Drehzahl bestimmen, einer Öffnungseinrichtung 3 zugeführt und in einen Luftstrom 4 übergeben. Ein Ventilator 5 bläst die Fasern seitlich in Achsrichtung eines Speiseschachtes 13 durch einen Zuführkanal 6 in den oberen Teil 7 des Speiseschachtes 13. An Stellen, an denen die Faserfüllung gering ist, ergibt sich ein größerer freier Querschnitt des Zuführkanals 6, und die Luftgeschwindigkeit sinkt. Mit der geringen Luftgeschwindigkeit können die Fasern nicht mehr transportiert werden und lagern sich an der Stelle ab. Überschüssige Fasern gelangen zum Ausgang 8 des Speiseschachtes und werden zurück zu einer Fasereinspeisung 10 gesaugt. Lichtschranken 9 werden durch die vorbeifliegenden Fasern kurzzeitig abgedunkelt. Die Zeit der Abdunklung ist ein Maß für Überschuss an Fasern. Die Fasermatte 15 wird durch mindestens eine Abzugswalze 14 abgezogen. Die Faserverteilung wird durch eine Siebfläche 11 und eine Luftrückführung der durch die Siebfläche ausgetretenen Luft verbessert. Sind die Siebflächen frei, ist dort der Widerstand für die Luft geringer als am Ausgang 8, und die Luft gelangt leichter über einen Abzweig 12 zu einer Rückführungsleitung. Auf diese Weise lagern sich die Fasern verstärkt an den Stellen ab, an denen noch keine Fasern sind.

## Patentansprüche

1. Speiseschacht für eine vliesbildende Textilmaschine mit einem Ventilator (5), der an eine Fasereinspeisung (10) angeschlossen ist, die einem Luftstrom (4) Fasern zuführt, wobei der Ventilator (5) den Luftstrom (4) mit den ihm zugeführten Fasern durch einen Zuführkanal (6) seitlich zur Achsrichtung des Speiseschachtes (13) und achsparallel zur Achsrichtung einer Abzugswalze (14) in den oberen Teil (7) des Speiseschachtes (13) bläst, und mit einem Ausgang (8), der ebenfalls im oberen Teil (7) des Speiseschachtes (13) auf der zur Mündung des Zuführkanals (6) gegenüberliegenden Seite des Speiseschachtes (13) angeordnet ist, wobei zum Ausgang (8) gelangende überschüssige Fasern über eine Rückführungsleitung zurück zur Fasereinspeisung (10) gesaugt werden, **dadurch gekennzeichnet, dass** eine Siebfläche (11) im oberen Teil des Speiseschachtes (13) und unterhalb sowie zwischen dem Ausgang (8) und der Mündung des Zuführkanals (6) vorgesehen ist, auf der sich in den Speiseschacht (13) gelangende Fasern ablagern, und **dass** eine Luftrückführung vorgesehen ist, die durch einen an den Speiseschacht (13) angeschlossenen Abzweig (12) gebildet ist, über den aus der Siebfläche (11) ausgetretene Luft zu der Rückführungsleitung gelangt, über die auch die zum Ausgang (8) gelangenden Fasern zur Fasereinspeisung (10) gesaugt werden.

## Claims

1. Supply duct for a textile machine forming nonwoven material
- with a fan (5) which is connected to a fiber supply (10) which feeds fibers to an air flow (4), wherein the fan (5) blows the air flow (4) with the fibers supplied to it through a supply channel (6) laterally to the axial direction of the supply duct (13) and axially parallel to the axial direction of a take-off roll (14) in the upper part (7) of the supply duct (13), and
- with an output (8), which is also arranged in the upper part (7) of the supply duct (13) on the side of the supply duct (13) opposite to the mouth of the supply channel (6), wherein excess fibers reaching the output (8) are sucked back into the fiber supply (10) via a return line,
**characterized in that**
a screen surface (11) is provided in the upper part of the supply duct (13) and below as well as between the output (8) and the mouth of the supply channel (6), on which the fibers reaching the supply duct (13) are deposited, and **in that** an air return is provided which is formed by a branch (12) connected to the supply duct (13), via which the air exiting the screen surface (11) reaches the return line, and via which the fibers reaching the output (8) are also sucked into the fiber supply (10).

## Revendications

1. Conduit d'alimentation pour une machine textile de formation d'étoffe non tissée, comprenant un ventilateur (5) raccordé à un point d'injection de fibres (10), lequel point d'injection achemine des fibres à un flux d'air (4), le ventilateur (5) soufflant le flux d'air (4), avec les fibres qui lui sont acheminées, à travers un canal d'acheminement (6) latéralement par rapport à la direction de l'axe du conduit d'alimentation (13) et parallèlement à la direction de l'axe d'un rouleau de tirage (14) dans la partie supérieure (7) du conduit d'alimentation (13), et comprenant une sortie (8), laquelle est également disposée dans la partie supérieure (7) du conduit d'alimentation (13), sur le côté du conduit d'alimentation (13), lequel côté se trouvant à l'opposé de la bouche du canal d'acheminement (6), les fibres excédentaires parvenues jusqu'à la sortie (8) étant aspirées en arrière vers le point d'injection de fibres (10) par le biais d'une conduite de retour,
**caractérisé en ce**
**qu'**une surface de tamis (11) se trouve dans la partie supérieure du conduit d'alimentation (13) et au-dessous ainsi qu'entre la sortie (8) et la bouche du canal d'acheminement (6), sur laquelle surface de tamis se déposent les fibres qui parviennent dans le conduit d'alimentation (13), et
**en ce qu'**il existe un retour d'air formé par une dérivation (12) raccordée au conduit d'alimentation (13), par le biais de laquelle dérivation l'air sortant de la surface de tamis (11) parvient jusqu'à la conduite de retour, par le biais de laquelle conduite de retour les fibres parvenues jusqu'à la sortie (8) sont aussi aspirées vers le point d'injection de fibres (10).
